# EUROPÄISCHE PATENTSCHRIFT

(11) **EP 0 545 105 B1**
(45) Veröffentlichungstag und Bekanntmachung des Hinweises auf die Patenterteilung: **31.05.1995**
(21) Anmeldenummer: 92119169.8
(22) Anmeldetag: 09.11.1992
(51) Int. Cl.: B65B 13/06, B65B 27/08

(54) **Vorrichtung zum Umreifen eines Packgutes mittels eines Bandes**
Device for tying a package with a strap
Dispositif pour cercler un paquet avec une bande

(30) Priorität: 30.11.1991 DE 4139571
(43) Veröffentlichungstag der Anmeldung: 09.06.1993
(73) Patentinhaber: Lang, Georg, D-97855 Triefenstein (DE); Bührle, Berthold, D-89143 Blaubeuren (DE)
(72) Erfinder: Lang, Georg, D-97855 Triefenstein (DE); Bührle, Berthold, D-89143 Blaubeuren (DE)
(74) Vertreter: Patentanwälte Eisele, Otten & Roth

(56) Entgegenhaltungen:
- EP-A- 0 105 557
- DE-A- 4 024 149

## Beschreibung

Die Erfindung betrifft eine Vorrichtung zum Umreifen eines Packgutes, z. B. eines Stapels aus Zeitungen, mittels eines Bandes, nach dem Gattungsbegriff des Anspruchs 1.

Eine Vorrichtung dieser Art ist aus der DE-A-33 03 956, Fig. 3, bekannt. Bei dieser Kreuzumreifungsmaschine ist im Hinblick auf die vorliegende Erfindung nur der Bandführungskanal für die Längsumreifung von Interesse. Er ist als vertikaler, in Förderrichtung stehender Rahmen ausgebildet und zwar so, daß die vorderen und hinteren Rahmenabschnitte hochgeschoben werden können, um das Packgut in die Umreifungsstellung zu bringen und weiter zu fördern.

Abgesehen von der komplizierten Konstruktion, die ein derart geteilter Bandführungsrahmen mit beweglichen Abschnitten erfordert, ist der Zeitaufwand für den Umreifungsvorgang groß und damit die Leistungsfähigkeit dieser Maschine unzureichend. Das Einschießen des Bandes kann erst beginnen, wenn das Packgut seine Umreifungsstellung eingenommen hat und der Bandführungsrahmen geschlossen ist.

Eine weitere Vorrichtung der einleitend genannten Gattung ist aus der DE-A-41 00 276 bekannt. Bei dieser sogenannten Bindemaschine ist der hier interessierende Bandführungskanal für die Längsumreifung stationär und auf der einen Seite der Umreifungsebene angeordnet, während die andere Seite frei bleibt. Dies bedingt einen räumlichen Verlauf des Bandführungskanals, der mit der Umreifungsebene nicht übereinstimmt. Beim Spannvorgang wird die eingeschossene Bandschleife seitlich oder schräg aus dem unebenen Bandführungskanal herausgezogen und rutscht über Leitbleche, um sich schließlich in der Umreifungsebene eng an das Packgut anzulegen.

Diese bekannte Anordnung des Bandführungskanals hat zur Folge, daß die erforderliche Schleifenlänge beim Einschießen und damit die beim Spannen zurückzuziehende Überlänge des Bandes groß ist. Das hat eine negative Auswirkung auf die Taktzeit und damit auf die Leistung der Maschine. Infolge der erforderlichen geringen Neigung der Leitbleche ist die Bandzuggeschwindigkeit beim Spannen begrenzt. Auch sind nur Bandqualitäten mit besonderer Steifigkeit verwendbar. Schwierigkeiten ergeben sich schließlich hinsichtlich der verwendbaren Fördermittel.

Der Erfindung liegt die Aufgabe zugrunde, eine Umreifungsvorrichtung der eingangs genannten Art vorzuschlagen, die einfacher ist und schneller arbeitet und bei der alle Arten üblicher Umreifungsbänder verwendet werden können.

Diese Aufgabe wird durch die kennzeichnenden Merkmale des Anspruchs 1 gelöst. Dieser stationäre Bandführungskanal, der die Umreifungsebene kreuzt, hat eine verhältnismäßig einfache Raumform. Die Bandschleife ist kurz und hat beim Spannen das natürliche Bestreben, durch eine Kipp- oder Drehbewegung in die durch den Bindekopf vorgegebene Ebene einzuschwenken. Dies geht außergewöhnlich schnell und bedarf - wenn überhaupt - nur kleiner und einfach gestalteter Gleithilfen.

Eine Ausführungsform der Erfindung zeichnet sich dadurch aus, daß die Längsmittelebene des Bindekopfes zugleich die Umreifungsebene ist und sich in Förderrichtung erstreckt, daß der Bandführungskanal ab dem Bindekopf über Kurven in die auf entgegengesetzten Seiten der Umreifungsebene liegenden Abschnitte übergeht und daß diese Abschnitte auf der dem Bindekopf gegenüberliegenden Seite über einen die Umreifungsebene schräg durchstoßenden Abschnitt miteinander verbunden sind.

Der Bandführungskanal macht somit auf der Seite des Packgutes, auf der der Bindekopf angeordnet ist, eine Doppelkurve, wobei der Bindekopf den Wendebereich darstellt. Der gegenüberliegende Abschnitt ist im wesentlichen geradlinig und bildet mit den geradlinigen, zur Umreifungsebene parallelen Abschnitten eine zur Umreifungsebene schräge Ebene. Damit das Förderband den Bandführungskanal beim Spannen verlassen kann, muß dieser zum Packgut hin offen oder mit wegbewegbaren Verschlußelementen versehen sein. Beim Spannen fliegt das Band geradewegs in die Umreifungsebene, ohne daß es an den Kanten des Packguts reibt.

Eine Variante der Erfindung besteht darin, daß der Bandführungskanal sich im wesentlichen in einer Ebene erstreckt, welche die Umreifungsebene in einer senkrecht zur Förderrichtung verlaufenden Schnittlinie schräg schneidet und daß der Bindekopf um eine in dieser Schnittlinie verlaufende Achse schwenkbar gelagert und derart angetrieben ist, daß er beim Einschießen des Bandes eine Winkelstellung einnimmt, in der seine Längsmittelebene mit der Bandführungskanal-Ebene zusammenfällt, und daß er beim Spannen des Bandes in die Umreifungsebene einschwenkt.

Hiernach bildet der Bandführungskanal einen einfachen ebenflächigen Rechteckrahmen, der nur an einem Abschnitt zwei Trennstellen, nämlich vor und hinter dem Bindekopf, aufweist, wobei die Trennstellen je nach Bedarf auch in einem Abstand vom Bindekopf angebracht sein können. Der Bindekopf ist in diesem Fall nach beiden Richtungen durch ein Stück Bandführungskanal verlängert. Die erwähnte Schnittlinie bzw. Schwenkachse muß den Bindekopf nicht mittig durchsetzen, sondern kann außermittig oder in einem Abstand zu diesem verlaufen. Je nach der Steifigkeit des Bandes wird die Bandschleife allein durch die Schwenkbewegung des Bindeskopfs in die Umreifungsebene mitgenommen.

Normalerweise ist die beschriebene Umreifungsvorrichtung so ausgebildet, daß die Umreifungsebene wie bei allen derartigen Vorrichtungen zur Förderebene senkrecht steht. In Weiterbildung der Erfindung wird demgegenüber vorgeschlagen, die ganze Vorrichtung um eine in Förderrichtung zeigende Achse zu verdrehen, beispielsweise um 90°. Bei einer solchen Vorrichtung erstreckt sich die Umreifungsebene parallel zur Förderebene. Man kann also auf einem horizontalen Förderband herangeförderte Packgegenstände, z. B. Pakete oder Bündel aufrechtstehender Flaschen, horizontal umreifen.

Dabei, wie auch bei allen vorangehend erwähnten Ausführungsformen der Erfindung braucht nur das Förderband während des Umreifungsvorganges angehalten oder auf eine sehr geringe Fortbewegungsgeschwindigkeit abgebremst zu werden. Vorteilhafterweise ist es in keinem Fall erforderlich, den Packgegenstand zu drehen, um ihn in eine Umreifungsstellung zu bringen.

Es versteht sich von selbst, daß wenn eine kreuzförmige Umreifung des Packguts mit zwei Bandschleifen gewünscht wird, der Vorrichtung eine bekannte Querumreifungsmaschine nachgeschaltet werden kann. In gleicher Weise ist es aber auch möglich, die Vorrichtung selbst mit einem querstehenden Bandführungskanal und einem weiteren Bindekopf zu ergänzen, d. h. eine Kreuzumreifungsmaschine zu schaffen. Dabei müssen allerdings, wie bekannt, Vorkehrungen getroffen werden, um das Band aus dem äußeren Bandführungskanal durch den inneren Bandführungskanal quer durchtreten zu lassen.

Ausführungsbeispiele der Erfindung werden nachfolgend anhand der schematischen Zeichnung erläutert. Im einzelnen zeigt
- Fig. 1: eine Draufsicht einer Längsumreifungvorrichtung mit feststehendem Bindekopf,
- Fig. 2: eine Ansicht der Vorrichtung nach Fig. 1 in Förderrichtung,
- Fig. 3: eine Draufsicht einer weiteren Längsumreifungsvorrichtung mit schwenkbarem Bindekopf,
- Fig. 4: eine Draufsicht einer Kreuzumreifungsvorrichtung,
- Fig. 5: eine weiter schematisierte räumliche Darstellung einer Längsumreifungsvorrichtung mit vertikaler Umreifungsebene, ähnlich Fig. 1., jedoch mit entgegengesetztem Kurvensinn, und
- Fig. 6: eine schematische räumliche Darstellung einer Längsumreifungsvorrichtung mit horizontaler Umreifungsebene.

Bei der Vorrichtung nach den Figuren 1 und 2 ist die horizontale Förderebene 1 schematisch durch zwei Förderer 2 und 3 dargestellt, wobei der Pfeil 4 die Förderrichtung bezeichnet. Die gedachte Umreifungsebene 5 erstreckt sich in Förderrichtung zwischen den Förderern 2 und 3. Sie steht auf der Förderebene 1 senkrecht.

Unterhalb der Förderebene 1 befindet sich im mittleren Bereich ein Bindekopf 6 bekannter Bauart, der in der Lage ist, ein von einer Vorratsrolle abgezogenes Band in einen insgesamt mit 7 bezeichneten Bandführungskanal einzuschießen, die Bandschleife zurückzuziehen und dabei zu spannen, das Bandende an das Band am Schleifenanfang anzuschweißen und die Bandschleife abzutrennen. Die Längsmittelachse und -ebene des Bindekopfes 6 bezeichnet die geradlinige Spur, auf der das Band durch den Bindekopf 6 geführt wird. Diese Längsmittelebene liegt in der Umreifungsebene 5 und in Förderrichtung 4. Als Packgut 8 ist ein Zeitungsstapel in seiner Umreifungsstellung dargestellt (in Fig. 1 strichpunktiert).

Der Bandführungskanal 7 weist einen oberen horizontalen geradlinigen Abschnitt 9 auf, der die Umreifungsebene 5 oberhalb des Packguts 8 schräg durchstößt. An diesen Abschnitt schließt sich links ein vertikaler Abschnitt 10 und an diesen ein unterhalb der Förderebene 1 liegender, etwa quer verlaufender horizontaler Abschnitt 11 an, der dann in einer Kurve in den Bindekopf 6 und damit in die Umreifungsebene 5 einläuft. Der vertikale Abschnitt 10 ist dementsprechend tordiert. In der Kurve ist der Bandführungskanal quer zur Bandrichtung geneigt. Auf der anderen Seite des Bindekopfes 6, ebenfalls noch unter der Förderebene, macht der Kanal eine Kurve nach der anderen Seite und geht dann von einem horizontalen Abschnitt 12 in einen vertikalen Abschnitt 13 über, auf den dann wieder der obere horizontale Abschnitt 9 folgt. Somit bildet der Bandführungskanal 7 eine in sich geschlossene Schleife, in der das Band beim Einschießen sicher geführt ist und aus der es nicht ungewollt austreten kann.

Andererseits umfaßt der Bandführungskanal 7, sofern erforderlich, Klappen oder andere bewegliche Zuhalteelemente, die in der Weise ausgebildet sind, daß das Band anschließend beim Spannen zur Umreifungsebene 5 hin austreten und sich in dieser Umreifungsebene um das Packgut 8 legen kann. Durch seine Führung im Bindekopf 6 hat das Band die Tendenz, beim Spannen aus dem Kanal auszutreten und sich in der Umreifungsebene 5 um das Packgut 8 zu legen. Soweit der Bandführungskanal unter der Förderebene 1 verläuft, ist der Fördertisch schlitzförmig ausgespart. Auch die in diesem Beispiel als Förderbänder dargestellten Förderer 2 und 3 lassen zwischen sich einen Schlitz frei. Es ist als besonderer Vorteil der Erfindung anzusehen, daß anstelle von Bandfördermitteln im Bereich der Vorrichtung auch sogenannte Pusher verwendet werden können. Mit Bezug auf Fig. 1 könnte ein solcher Pusher im rechten unteren Bereich, d. h. in Förderrichtung vor dem vertikalen Abschnitt 13, und ein anderer im linken oberen Bereich, d. h. nach dem vertikalen Abschnitt 10, angeordnet werden.

Bei dem Ausführungsbeispiel nach Fig. 3 fehlen in der Draufsicht kurvige Abschnitte. Der hier mit 14 bezeichnete Bandführungskanal stellt vielmehr einen ebenen Rahmen dar. Jedoch ist in diesem Fall der Bindekopf 15 um einer vertikale Achse 16, welche die Schnittlinie der Rahmenebene mit der Umreifungsebene 5 darstellt, schwenkbar. Der Schwenkantrieb ist so ausgelegt, daß der Bindekopf 15 beim Einschießen des Bandes in der Rahmenebene, d. h. schräg zur Förderrichtung steht. Wie auch bei dem Beispiel nach Fig. 1 kann das Packgut schon während des Einschießens in die Umreifungsstellung einlaufen. Sowie aber der Spannvorgang beginnt, schwenkt der Bindekopf in die Stellung 15', d. h. in die Umreifungsebene 5 ein und zieht dabei das Band mit. Es ergeben sich dadurch ähnliche Bewegungsvorgänge des Bandes wie bei dem erstbeschriebenen Beispiel. Letztlich legt sich das Band in der Umreifungsebene 5 an das hier nicht dargestellte Packgut 8 an.

Fig. 4 zeigt eine Weiterbildung der Ausführungsform nach Fig. 3 in der Weise, daß ein zusätzlicher Bandführungskanal 17 in Querrichtung angeordnet ist, der einen eigenen feststehenden Bindekopf 18 aufweist. Der schwenkbare Bindekopf 15 hat im Gegensatz zu Fig. 3 von der Schwenkachse 16 einen Abstand, so daß seine Schwenkbewegung durch den Bindekopf 18 nicht behindert wird. Wie bei Kreuzumreifungsmaschinen bekannt, sind die Förderer in vordere und hintere Abschnitte getrennt, um das Querband anlegen zu können. Auch müssen an den Kreuzungsstellen der beiden Bandführungskanäle Vorkehrungen getroffen sein, damit das äußere Band durch eine Lücke des inneren Bandführungskanals durchtreten kann.

Fig. 5 zeigt noch einmal in einer weiter vereinfachten, aber räumlichen Darstellung die Vorrichtung nach Fig. 1. Es ist jedoch anstelle einer Rechtskurve eine Linkskurve eingezeichnet und umgekehrt. Der Bandführungskanal mit seinen einzelnen Abschnitten ist unter Verwendung der gleichen Bezugszeichen als kräftige schwarze Linie dargestellt. Soweit Ebenen, wie etwa die Förderebene 1 oder die Umreifungsebene 5, dargestellt sind, soll das eingezeichnete Rechteck die Ebene in ihrer Ausdehnung nicht begrenzen, sondern nur eine Vorstellung von der räumlichen Lage der betreffenden Ebene geben. Der strichpunktiert dargestellte Kubus, dessen Kanten in Förderrichtung 4 und senkrecht dazu verlaufen, hat keinerlei konstruktive Bedeutung. Er ist praktisch nicht vorhanden, sondern dient nur dazu, den räumlichen Verlauf des Bandführungskanals zu verdeutlichen. Genaugenommen liegen auch der Bindekopf 6 und die Abschnitte 11 und 12 des Bandführungskanals nicht in, sondern ein wenig unter der Förderebene 1.

Das Packgut 8, hier ein quadrisches Paket, wird von links in die Vorrichtung eingeführt, bis es etwa mittig über dem Bindekopf 6 steht. Nachdem das Band 19 angelegt ist, verläßt das Packgut 8 die Vorrichtung wie dargestellt. Das Band 19 verläuft in der unbegrenzten vertikalen Umreifungsebene 5.

Von Fig. 5 ausgehend, macht Fig. 6 deutlich, wie durch Wenden der Vorrichtung um 90° eine Horizontal-Umreifungsvorrichtung geschaffen werden kann. Die Umreifungsebene 5 liegt hier parallel zur Förderebene 1. Die bisher vertikalen Abschnitte 10 und 13 des Bandführungskanals verlaufen jetzt horizontal, der Abschnitt 10 ein wenig unter der Förderebene 1. Der Bindekopf 6 und die Abschnitte 11 und 12 befinden sich links vom Packgut in einer vertikalen Ebene. Der Abschnitt 9 auf der anderen Seite ist zur Förderebene 1 geneigt. Wie ersichtlich, bestehen viele günstige Möglichkeiten, Förderelemente für das Packgut 8 unbehindert unterzubringen.

## Patentansprüche

1. Vorrichtung zum Umreifen eines Packgutes mittels eines Bandes (19), mit einem eine Förderebene (1) bildenden Horizontalförderer (2), der das Packgut (8) geradlinig in eine Umreifungsstellung und über diese hinaus fördert, mit einem eine Schleife bildenden Bandführungskanal (7), der offene oder zu öffnende Wandbereiche aufweist, damit die darin gebildete Bandschleife beim Anlegen an das Packgut herausgezogen werden kann, und mit einem Bindekopf (18) zum Einschießen des Bandes in den Bandführungskanal sowie zum Spannen, Verbinden und Abtrennen des Bandes, wobei die durch das am Packgut angelegte Band definierte Umreifungsebene (5) sich in Förderrichtung erstreckt, dadurch gekennzeichnet, daß der Bandführungskanal (7) zwei parallel zur Umreifungsebene verlaufende Abschnitte (10, 13) aufweist, die auf gegenüberliegenden Seiten der Umreifungsebene (5) entlang der diagonal gegenüberliegenden Endbereiche des Packgutes in einem derartigen Abstand von der Umreifungsebene verlaufen, daß sie die Förderbewegung des Packgutes (8) nicht behindern, und daß diese Abschnitte (10, 13) durch weitere Abschnitte (11, 12 und 9), welche die Umreifungsebene (5) kreuzen, miteinander verbunden sind.

2. Vorrichtung nach Anspruch 1, dadurch gekennzeichnet, daß Leiteinrichtungen oder Bandbringer vorgesehen sind, welche die beim Spannen sich verengende Bandschleife aus dem Bandführungskanal (7, 14) in die Umreifungsebene (5) überleiten.

3. Vorrichtung nach Anspruch 1, dadurch gekennzeichnet, daß die Längsmittelebene des Bindekopfes (6) zugleich die Umreifungsebene (5) ist und sich in Förderrichtung (4) erstreckt, daß der Bandführungskanal (7) ab dem Bindekopf (6) über Kurven in die auf entgegengesetzten Seiten der Umreifungsebene liegenden Abschnitte (10, 13) übergeht und daß diese Abschnitte auf der dem Bindekopf (6) gegenüberliegenden Seite über einen die Umreifungsebene (5) schräg durchstoßenden Abschnitt (9) miteinander verbunden sind.

4. Vorrichtung nach Anspruch 1, dadurch gekennzeichnet, daß der Bandführungskanal (14) sich im wesentlichen in einer Ebene erstreckt, welche die Umreifungsebene (5) in einer senkrecht zur Förderrichtung (4) verlaufenden Schnittlinie schräg schneidet und daß der Bindekopf (15) um eine in dieser Schnittlinie verlaufende Achse (16) schwenkbar gelagert und derart angetrieben ist, daß er beim Einschießen des Bandes (19) eine Winkelstellung einnimmt, in der seine Längsmittelebene mit der Bandführungskanal-Ebene zusammenfällt, und daß er beim Spannen des Bandes in die Umreifungsebene (5) einschwenkt.

5. Vorrichtung nach Anspruch 1, dadurch gekennzeichnet, daß die Umreifungsebene (5) senkrecht zur Förderebene (1) steht.

6. Vorrichtung nach Anspruch 1, dadurch gekennzeichnet, daß die Umreifungsebene (5) sich parallel zur Förderebene (1) erstreckt.

7. Vorrichtung nach Anspruch 1, dadurch gekennzeichnet, daß sie mit einer Umreifungsvorrichtung mit einem quer zur Förderrichtung stehenden Bandführungskanal (17) und einem weiteren Bindekopf (18) zu einer Kreuzungsumreifungsvorrichtung vereinigt ist.

## Claims

1. Device for banding a package by means of a tape (19) with a horizontal conveyor (2) forming a plane of conveyance (1) which conveys the package (8) in a straight line to a banding position and beyond, with a tape guiding channel (7) forming a loop, which has open or opening side areas so that the tape loop formed therein can be pulled out when applied to the package and with a binding head (18) for inserting the tape into the tape guiding channel as well as for tightening, binding and severing the tape, whereby the banding plane (5) defined by the tape applied to the package extends in the direction of conveyance, characterised in that the tape guiding channel (7) has two sections (10, 13) parallel to the banding plane which run on opposite sides of the banding plane (5) along diagonally opposite end areas of the package at a distance from the banding plane such that they do not obstruct the transportation of the package (8) and that these sections (10, 13) are connected together by further sections (11, 12 and 9) which cross the banding plane (5).

2. Device according to claim 1, characterised in that guiding devices or tape carriers are provided which convey the tape loop which narrows when tightened from the tape guiding channel (7, 14) to the banding plane (5).

3. Device according to claim 1, characterised in that the longitudinal middle plane of the binding head (6) is also the banding plane (5) and extends in the direction of conveyance (4), that the tape guiding channel (7) runs from the binding head (6) around curves to the sections (10, 13) lying on opposite sides of the banding plane and that said sections are connected to each other on the side opposite the binding head (6) by a section (9) passing through the banding plane (5) obliquely.

4. Device according to claim 1, characterised in that the tape guiding channel (14) extends mainly in a plane that cuts diagonally across the banding plane (5) along a section line perpendicular to the direction of conveyance (4) and that the binding head (15) is pivot mounted about an axis (16) along this section line and is driven so that it adopts an angular position when the tape (19) is inserted in which its longitudinal middle plane coincides with the tape guiding channel plane and that it swivels into the banding plane (5) when the tape is tightened.

5. Device according to claim 1, characterised in that the banding plane (5) is perpendicular to the plane of conveyance (1).

6. Device according to claim 1, characterised in that the banding plane (5) is parallel to the plane of conveyance (1).

7. Device according to claim 1, characterised in that it is joined with a banding device having a tape guiding channel (17) at right angles to the direction of conveyance and an additional binding head (18) to a cross-over banding device.

## Revendications

1. Dispositif pour cercler un paquet avec une bande (19), comportant un transporteur horizontal (2), formant un plan de transport (1), qui transporte le paquet (8) de façon rectiligne dans une position de cerclage et au-delà de celle-ci, un canal de guidage de bande (7) formant une boucle, qui présente des zones de paroi ouvertes ou à ouvrir, de sorte que la boucle de bande qui y est formée puisse être retirée lors de l'application sur le paquet, et une tête de liage (18) pour insérer la bande dans le canal de guidage de bande ainsi que pour serrer, relier et couper la bande, le plan de cerclage (5) défini par la bande appliquée sur le paquet s'étendant dans la direction de transport,
caractérisé en ce que le canal de guidage de bande (7) présente deux tronçons (10,13) s'étendant parallèlement au plan de cerclage, qui s'étendent sur des côtés opposés du plan de cerclage (5) et le long des zones d'extrémité diagonalement opposées du paquet à une distance du plan de cerclage telle qu'ils n'empêchent pas le mouvement de transport du paquet (8), et en ce que ces tronçons (10,13) sont reliés l'un à l'autre par d'autres tronçons (11,12 et 9), lesquels croisent le plan de cerclage (5).

2. Dispositif selon la revendication 1,
caractérisé en ce que des dispositifs de guidage ou d'amenée de bande sont prévus, lesquels font passer la boucle de bande qui se rétrécit lors du serrage hors du canal de guidage de bande (7,14) dans le plan de cerclage (5).

3. Dispositif selon la revendication 1,
caractérisé en ce que le plan longitudinal médian de la tête de liage (6) est en même temps le plan de cerclage (5) et s'étend dans la direction de transport (4), en ce que le canal de guidage de bande (7) à partir de la tête de liage (6) se prolonge, par l'intermédiaire de courbes, dans les tronçons (10,13) se trouvant sur des côtés opposés du plan de cerclage, et en ce que ces tronçons sont reliés l'un à l'autre sur le côté opposé à la tête de liage (6) par l'intermédiaire d'un tronçon (9) croisant de façon inclinée le plan de cerclage (5).

4. Dispositif selon la revendication 1,
caractérisé en ce que le canal de guidage de bande (14) s'étend essentiellement dans un plan qui coupe de façon inclinée le plan de cerclage (5) sur une ligne de coupe s'étendant perpendiculairement à la direction de transport (4), et en ce que la tête de liage (15) est montée pivotante autour d'un axe (16) s'étendant sur cette ligne de coupe et est entraînée de sorte qu'elle prend, lors de l'insertion de la bande (19), une position angulaire dans laquelle son plan longitudinal médian correspond au plan du canal de guidage de bande et en ce qu'elle pivote, lors du serrage de la bande, dans le plan de cerclage (5).

5. Dispositif selon la revendication 1,
caractérisé en ce que le plan de cerclage (5) est perpendiculaire au plan de transport (1).

6. Dispositif selon la revendication 1,
caractérisé en ce que le plan de cerclage (5) s'étend parallèlement au plan de transport (1).

7. Dispositif selon la revendication 1,
caractérisé en ce qu'il est réuni en un dispositif de cerclage croisé avec un dispositif de cerclage comportant un canal de guidage de bande (17) s'étendant transversalement à la direction de transport et une autre tête de liage (18).
